# FASCICULE DE BREVET EUROPEEN

(11) **EP 0 235 013 B1**
(45) Date de publication et mention de la délivrance du brevet: **04.04.1990**
(21) Numéro de dépôt: 87400246.2
(22) Date de dépôt: 03.02.1987
(51) Int. Cl.: E04H 15/20, E04H 15/38

(54) **Radome pliant**
Zusammenfaltbare Radarkuppel
Foldable radar dome

(30) Priorité: 07.02.1986 FR 8601723
(43) Date de publication de la demande: 02.09.1987
(73) Titulaire: SOCIETE D'ETUDES TECHNIQUES ET D'ENTREPRISES GENERALES SODETEG, F-92142 CLAMART (FR)
(72) Inventeur: Bonneau, Alain, F-75008 Paris (FR)
(74) Mandataire: Phan, Chi Quy

(56) Documents cités:
- FR-A- 2 066 636
- FR-A- 2 067 435
- FR-A- 2 130 416
- FR-A- 2 296 072
- FR-A- 2 370 137
- US-A- 3 332 176

## Description

La présente invention concerne un radome pliant destiné à la protection de matériels de dimensions relativement grandes tels que télescopes, radars, antennes de télécommunications ... et éventuellement des installations militaires, industrielles ou sportives contre les intempéries.

Jusqu'à présent la protection de ces matériels contre les intempéries est assurée soit par des dômes rigides à fenêtre soit par des radomes gonflables à ouverture à rideau. Dans ces dômes rigides ou radomes gonflables, la fenêtre ou l'ouverture qui permet une libre communication avec l'atmosphère extérieure comprend habituellement une position ou une orientation fixe, le plus souvent difficilement modifiable voire pratiquement non modifiable sans rendre, d'une façon onéreuse, mobile leur installation même.

Une limitation de la libre communication avec l'atmosphère extérieure par une orientation fixe de cette fenêtre ou ouverture devient parfois un inconvénient majeur dans l'exploitation de certaines installations telles que celle qui assure la protection d'un matériel d'observation astronomique, un télescope par exemple. Par ailleurs, les radomes connus sont souvent soit des radomes à armature métallique fixe soit des radomes gonflables sans armature métallique. Les radomes à armature métallique fixe sont des radomes munis d'une solide charpente métallique fixe montée sur un soubassement rigide et re- couverte d'une enveloppe souple imperméable. Ces radomes connus résistent bien aux intempéries et au vent fort grâce à leur solide charpente métallique. Cependant, lors d'une installation dans un endroit peu accessible aux véhicules de transport par exemple celui situé dans une région montagneuse entourée de forêts denses sans accès praticables, l'acheminement des matériaux pour une construction de cette solide charpente du radome pose des problèmes difficiles à résoudre économiquement. Les radomes connus gonflables sans armature métallique sont souvent des radomes à enveloppe souple maintenue en position par des poutres sous forme de tubes souples cylindriques gonflés sous une pression prédéterminée qui les rend plus ou moins rigides. Ces radomes connus (voir FR-A 2 067 435) correspondant au préambule de la revendication 1) sont légers mais plus ou moins vulnérables aux vents forts et ne résistent pas à ceux-ci quand une ou plusieurs de ces poutres sont dégonflées consécutivement à une fuite accidentelle ou une crevaison.

La présente invention ayant pour but d'éviter ces inconvénients, permet de réaliser un radome pliant économique ayant une structure relativement simple, légère, résistante aux intempéries et aux vents forts, facile à être transportée et installée, escamotable partiellement ou totalement au choix, lors d'une utilisation du matériel qu'il assure la protection.

Selon l'invention, un radome de protection contre les intempéries ayant une armature rigide pliante et une couverture souple gonflable formée de une ou plusieurs parties, est caractérisé en ce que, pour empêcher toute formation de poche, consécutive à un dégonflage localisé accidentel, cette couverture est réalisée en double paroi, et compartimentée en fuseaux à section transversale lenticulaire, indépendants les uns des autres, et gonflables.

Pour mieux faire comprendre l'invention, on en décrit ci-après un exemple de réalisation illustré par des dessins ci-annexés dont:
- La figure 1 représente une vue schématique en perspective d'un radome pliant réalisé selon l'invention, le montrant dans sa position partiellement escamotée,
- la figure 2 représente à une autre échelle, une vue en perspective du radome de la figure 1, dans sa position fermée,
- la figure 3 représente une vue partielle schématique en perspective du radome de la figure 2 dont l'enveloppe ou couverture est enlevée,
- la figure 4 représente à une autre échelle, une vue partielle schématique en coupe suivant un plan vertical IV-IV du radome de la figure 2, montrant la couverture de ce dernier,
- la figure 5 représente à une autre échelle, une vue schématique partielle d'un support de pivotement des extrémités des arceaux principaux et secondaires de l'armature pliante du radome de la figure 3,
- la figure 6 représente à une autre échelle, une vue partielle et schématique d'un système de pivotement des extrémités des arceaux auxiliaires de l'armature du radome de la figure 3,
- la figure 7 représente à une autre échelle une vue partielle et schématique d'un arceau auxiliaire de l'armature du radome. de la figure 3 montrant des chariots d'entrainement des arceaux principaux et secondaires,
- la figure 8 représente à une autre échelle une vue schématique d'un tronçon de l'arceau auxiliaire de la figure 7,
- la figure 9 représente à une autre échelle, une vue schématique, partielle, en coupe suivant un plan IX-IX de l'arceau auxiliaire de la figure 8 montrant un chariot d'entrainement d'arceaux principaux et secondaires,
- la figure 10 représente à une autre échelle, une vue partielle et schématique d'un système d'entrai- nement des arceaux principaux et secondaires de l'armature du radome de la figure 3,
- la figure 11 représente une vue partielle et schématique d'un dispositif de tension de cables du système d'entrainement des arceaux principaux et secondaires de la figure 10,
- la figure 12 représente à une autre échelle une vue partielle et schématique d'un système de pivotement des arceaux auxiliaires, de la figure 6 et
- la figure 13 représente à une autre échelle une vue partielle et schématique d'un tronçon des arceaux principaux de l'armature du radome de la figure 3, montrant un des dispositifs de verrouillage rendant solidaires ces arceaux principaux.

Un radome, objet de l'invention est applicable à toute installation scientifique, militaire, industrielle ou sportive.

Un radome pliant 1 selon un exemple illustré de réalisation de l'invention comprend une armature rigide pliante 2 et une couverture ou enveloppe souple 3 définissant une partie d'un volume de révolution telle qu'une portion d'une sphère ou d'un ellipsoïde. Dans l'exemple illustré le radome pliant 1 a une forme sensiblement hémisphérique. Les éléments composants d'un radome pliant hémisphériques 1 sont applicables aux radomes pliants de l'invention présentant une forme d'une partie d'un autre volume de révolution.

L'armature rigide pliante 2 comprend (figures 1 , 2 , 3) d'une part deux arceaux principaux 4 ,5, et de préférence un ou plusieurs arceaux secondaires 6 , 7 , 8 , 9 pivotants à leurs extrémités autour des axes horizontaux respectivement décalés verticalement et latéralement dans deux supports de pivotement diamétralement opposés 10, 11 (figure 5) et d'autre part dans une direction orthogonale à ces arceaux principaux et secondaires un ou de préférence deux arceaux auxiliaires 12 , 13 pivotants chacun à leurs extrémités autour des axes horizontaux qui se trouvent dans deux supports d'articulation opposés 14 , 15 et 16 , 17 à une hauteur supérieure à celles des axes de pivotement des arceaux principaux 4 et 5. Dans une fermeture ou élévation du radome pliant 1, les arceaux principaux 4 , 5 secondaires 6 , 7 , 8 , 9 et auxiliaires 12 , 13 prennent respectivement des positions représentées dans la figure 3 ou partiellement représentées en traits discontinus dans la figure 5.

Dans une ouverture complète ou escamotage du radome pliant 1, les arceaux principaux, secondaires et auxiliaires sont superposés et prennent respectivement des positions partiellement représentées en traits pleins dans la figure 5. Les arceaux auxiliaires 12 et 13 se trouvent ainsi respectivement au-dessus des autres arceaux principaux et secondaires. Pour obtenir une facilité d'entrée dans le radome ouvert 1 et de sortie de celui-ci d'un matériel de transport notamment celui à roues, le plancher 19 de ce radome 1 et la plate-forme 20 entourant ce dernier (figure 1) sont construits de manière à avoir un niveau identique et égal ou supérieur à celui de ces arceaux auxiliaires 12 et 13 dans leurs positions d'escamotage partiellement représentées dans la figure 5. Les supports de pivotement 10 et 11 sont alors fixés dans une tranchée ou fente circulaire 21 creusée ou formée dans la plate-forme 20. Les arceaux principaux 4 , 5 et secondaires 6 , 7 , 8 , 9 sont rangés dans cette tranchée 21 lors d'une ouverture complète du radome 1 tandis que les deux arceaux auxiliaires 12 et 13 sont respectivement abrités dans les tranchées ou fentes 22 , 23 formées dans cette plate-forme 20.

Dans une variante de réalisation non représentée où la dimension du radome 1 est relativement faible, les deux arceaux auxiliaires 12 et 13 qui guident le mouvement des arceaux principaux et secondaires sont réduits à un seul arceau auxiliaire.

La couverture ou enveloppe souple 3 du radome pliant 1 est constituée de deux parties 24 et 25 (figure 2) recouvrant chacune une surface sensiblement égale à celle d'une moitié d'un hémisphère. Chacune des parties 24 et 25 est fixée par un premier de ses bords dans la tranchée 21 contre le plancher 19 et par son deuxième bord à un des deux arceaux principaux 4 , 5 tandis que sa zone centrale est fixée sur le ou les arceaux secondaires 6 , 7 ou 8,9.

Chacune des parties 24 , 25 de la couverture ou enveloppe souple 3 forme (figure 4) un ensemble à double paroi, compartimenté en fuseaux gonflables 26, indépendants c'est-à-dire non communicables entre eux par leurs parois latérales, et ayant une section transversale lenticulaire autrement dit sensiblement elliptique. Ces fuseaux à section lenticulaire 26 gonflables sous une pression prédéterminée jouent le rôle de multipoutres gonflables et permettent à la couverture souple 3 de se maintenir seule en forme hémisphérique et d'opposer une bonne résistance au vent, même sans l'armature rigide pliante 2. Dans une combinaison où une armature rigide pliante 2 est solidement fixée par ses arceaux principaux 4 , 5 et secondaires 6 , 7 , 8 , 9 à la couverture souple 3 sur le long des bords correspondants des fuseaux 26, ces fuseaux lenticulaires gonflables 26 permettent de surmultiplier la résistance mécanique du radome 1 aux intempéries notamment aux vents forts atteignant ou dépassant 250 kilomètres/heure. En comparaison avec un radome connu à charpente métallique fixe et à couverture souple gonflée de l'intérieur de ce radome, et pour une résistance mécanique prédéterminée du radome aux vents d'une vitesse maximale donnée, le radome pliant 1 grâce à une couverture 3 à fuseaux à section lenticulaire 26 a l'avantage d'avoir une armature pliante 2 plus légère que la charpente fixe du radome connu. Cet avantage contribue à faciliter l'installation du radome pliant 1 dans des endroits difficilement accessibles par des moyens de transport terrestre à roues ou à chaines.

Certains radomes connus comprennent une couverture ou une paroi souple dans laquelle des boudins cylindriques sont formés et gonflés pour rigidifier ou servir de poutres de maintien en position de cette paroi ou couverture. Cependant lors d'un dégonflage suite à une fuite accidentelle du fluide gonflant ou d'une crevaison d'un de ces boudins, la tension de surface de la couverture ou paroi du radome est rompue sur le long de l'endroit occupé par ce boudin gonflé et une poche peut se former, car la surface de matière formant l'enveloppe cylindrique du boudin dégonflé est toujours supérieure à celle occupant son diamètre et cette différence de dimensions n'est pas absorbée ou compensée par aucune traction disponible exerçant sur cette couverture ou paroi, les autres boudins cylindriques étant déjà gonflés à son degré maximal prédéterminé. Dans le cas d'un radome connu comportant un gonflage intérieur, ce gonflage s'avère souvent insuffisant ou inefficace dans un rétablissement de la tension de la couverture de ce radome lors d'un dégonflage accidentel d'une de ces poutres sous forme de boudins cylindriques gonflables. Un manque de tension de la couverture d'un radome à l'endroit d'un boudin cylindrique dégonflé, provoque habituellement un flottement et un claquage qui déchire la couverture du radome en cet endroit sous l'effet d'un vent fort. Une formation d'une poche dans la couverture à l'endroit d'un boudin cylindrique dégonflé rend encore plus vulnérable la résistance de cette couverture aux vents forts.

Dans le radome pliant 1, quand un fuseau lenticulaire 26 de la couverture 3 est dégonflé accidentellement, les fuseaux lenticulaires 26 voisins s'arrondissent plus ou moins et créent instantanément une traction sur la couverture 3 à l'endroit du fuseau dégonflé de manière à maintenir constamment cette couverture 3 en tension et éviter toute formation désavantageuse de poche ou de partie flasque dans celle-ci, y créant des zones de faiblesse dans la résistance aux vents. La forme lenticulaire donne ainsi aux fuseaux gonflés 26 un pouvoir constamment disponible de traction sur les zones de couverture 3 qui les entourent et permet à ces fuseaux 26 de maintenir une uniformité de tension sur toute la surface de cette couverture 3.

Dans le radome pliant 1, une combinaison d'une armature rigide pliante 2, d'une couverture souple 3 à fuseaux lenticulaires gonflables 26 et d'une pression interne créée sensiblement égale à la pression dynamique d'un vent à caractéristiques prédéterminées, permet de donner à ce radome pliant 1 une résistance mécanique encore meilleure à ce vent, vis- à-vis d'une combinaison d'une armature 2 et d'une couverture 3 à fuseaux lenticulaires gonflables 26 décrite dans un paragraphe précédent, et une excellente sécurité de fonctionnement.

En effet, même une absence accidentelle de la pression interne créée dans ce radome pliant 1, les fuseaux lenticulaires 26 maintiennent toujours la couverture 3 en tension et diminuent ou éliminent de ce fait la vulnérabilité de l'installation. En cas d'une déchirure accidentelle de la paroi externe de la couverture 3 à l'endroit d'un fuseau, la paroi interne vient se plaquer sur la paroi externe sous l'effet de la pression interne et/ou de la traction exercée par les fuseaux voisins qui s'arrondissent plus ou moins et ainsi colmater ou obturer cette déchirure, ce qui permet d'éviter toute aggravation de cet incident.

Les systèmes de gonflage des fuseaux lenticulaires 26 et de création de pression interne dans le radome 1 sont des systèmes de types connus qui ne sont pas décrits en détail dans la suite.

L'armature pliante 2 est de préférence réalisée en un matériau connu tel qu'un métal, un alliage métallique ou une matière synthétique composite, mécaniquement résistant, léger et peu ou non vulnérable à la corrosion.

La couverture souple 3 est réalisée de préférence en un tissu mécaniquement résistant, imperméable tel que celui pourvu d'un support en un polyester recouvert d'une enduction à base de polychloru- re de vinyl.

Le radome pliant 1 peut avoir un diamètre égal ou supérieur à cinquante mètres et une hauteur égale ou supérieure à trente mètres.

Dans l'armature pliante 2, les arceaux principaux 4 , 5 et secondaires 6 , 7 , 8 , 9 sont constitués en un matériau choisi parmi les profilés, cornières et tubes mis en forme et munis de trous destinés à leur fixation par vis ou boulons à la couverture 3. La couverture 3 peut être renforcée à leurs points de fixation aux arceaux de l'armature 2, par des éléments de renforcement connus tels que plaquettes, rondelles...

Les arceaux auxiliaires 12 , 13 sont, dans l'exemple illustré (figures 6 , 7 , 8 , 9) constitués par des profilés en métal ou en un alliage métallique résistant, peu ou non vulnérable à la corrosion, ayant une section transversale en E (figure 9) définissant chacun deux voies parallèles de coulissement 30a, 30_{b} ou 31 a, 31 _{b} respectivement pour deux des quatre chariots identiques 32a, 32_{b} ou 33a, 33_{b} d'un système de manoeuvre de fermeture et d'ouverture de la couverture souple 3 du radome 1. Chacune des voies de coulissement 30 ou 31 a de préférence une section transversale en forme d'un C. Les extrémités des arceaux 12 et 13 tournent autour des axes horizontaux tels que 34 dans la figure 6, respectivement dans des supports d'articulation 14,15,16, 17, et portent chacune un système de pivotement comportant un secteur denté 35 et un pignon de commande 36 entrainé, à travers un accouplement 37 par un moto-réducteur 38. Une synchronisation du mouvement d'entrainement des deux pignons de commande 36a, 36_{b} est effectuée (figure 12) par un système comprenant deux dynamotachymétriques 39a, 39_{b} montés respectivement sur les arbres des motoréducteurs 38a, 38_{b} dont l'un 38_{b} est commandé ou piloté, un comparateur 40 des données émises par ces dynamotachymétriques 39a, 39_{b}, un amplificateur 41 du signal de sortie de ce comparateur 40 et un variateur de vitesse 42 recevant le signal de commande issu de cet amplificateur 41 pour rectifier la vitesse du motoréducteur 38a et la rendre constamment égale à la vitesse du motoréducteur 38_{b} qui est commandé ou piloté, Grâce à cette synchronisation, les pignons 36a, 36b entrainent à la même vitesse les secteurs dentés 35a et 35_{b} pour pivoter l'arceau auxiliaire 34a, 34_{b} soit dans sa position basse d'escamotage partiellement illustrée dans la figure 5 soit dans sa position haute, illustrée dans la figure 1.

L'arceau auxiliaire 13 comprend une même structure que celle de l'arceau 12 et des systèmes de pivotement 35 , 36 37 , 38 et de synchronisation 39 , 40 , 41 , 42 identiques à ceux de cet arceau auxiliaire 12 décrit ci-dessus.

Chacun 32a, 32_{b}, 33a, 33_{b} des chariots d'une paire de chariots 32, 33 qui coulissent respectivement dans les voies 30 et 31 d'un arceau auxiliaire 12 ou 13, comprend (figures 8,9) un corps 44 muni de galets de roulement 45 et de galets de guidage 46 s'appuyant sur des parois de fond et de côté de ces voies, et surmonté d'un support d'attache 47 sur lequel est fixé un arceau principal 4 ou 5 correspondant. Chacun des chariots 32a, 32_{b} est respectivement tiré d'une part dans une direction par un ou des câbles de traction 48a, 48_{b} d'un système d'entraînement comprenant (figures 8, 10), un tambour 49a, 49_{b} de rangement de câble de traction 48a, 48_{b}, des poulies de renvoi 50a, 50_{b}, un motoréducteur 51 a, 51b, et d'autre part dans une direction opposée, par un ou des câbles de rappel 52a, 52_{b} d'un système d'enroulement comprenant (figures 8, 10, 11) un tambour 53a, 53_{b} des poulies de renvoi 54a, 54_{b}, un motoréducteur 55a, 55_{b} d'entraînement de ce tambour 53a, 53_{b}, et un dispositif à contrepoids 56a, 56_{b} assurant une bonne tension des câbles de rappel 52a, 52_{b} et de traction 48a, 48_{b}.

D'une manière analogue aux chariots 32a et 32_{b}, les chariots 33a et 33_{b} de l'arceau auxiliaire 13 sont respectivement tirés d'une part dans une direction, par un ou des câbles de traction 58a, 58_{b} d'un système d'entraînement comprenant (figure 10) un tambour 59a, 59_{b} de rangement de câbles de traction 58a, 58_{b}, des poulies de renvoi 60a, 60_{b}, un motoréducteur 61 a, 61 _{b}, et d'autre part dans une direction opposée, par un ou des câbles de rappel 62a, 62_{b} d'un système d'enroulement identique à celui destiné aux câbles de rappel 52a, 52_{b} des chariots 32a, 32_{b} de l'arceau auxiliaire 12, autrement dit un tambour de rangement de ces câbles de rappel, des poulies de renvoi, un motoréducteur d'entraînement de ce tambour de rangement et un dispositif à contrepoids assurant une bonne tension de ces câbles de rappel 62a, 62_{b} de traction 58a, 58_{b}.

Les arceaux principaux 4 et 5 sont également et respectivement fixés sur les supports d'attache des chariots 33a et 33_{b} de l'arcau auxiliaire 13 (figure 10). Une synchronisation dans un pivotement de chacun des arceaux principaux 4 et 5 par des motoréducteurs 51 a et 61 ou 51_{b} et 61 est effectué par un système comportant des dynamotachymétriques 65a ou 65_{b} et 66a ou 66_{b} montés sur l'arbre des motoréducteurs correspondants 51ₐ ou 51_{b} et 61ₐ ou 61 b dont l'un 51ₐ ou 51_{b} estcommandé ou piloté, un comparateur 67a ou 67_{b} des données émises par ces dynamotachymétriques 65a ou 65_{b} et 66a ou 66_{b}, un amplificateur 68a ou 68_{b} du signal de sortie de ce comparateur et un variateur de vitesse 69a ou 69_{b} qui reçoit un signal de commande émis par cet amplificateur 68a ou 68_{b}, et rectifie la vitesse du motoréducteur 61a a ou 61 _{b} en vue de la rendre égale à celle du motoréducteur 51 a ou 51 _{b}. Il en résulte que lors d'un fonctionnement synchronisé des motoréducteurs 51 a et 61 a ou 51 _{b} et 61 _{b} les câbles de traction 48a et 58a ou 48_{b} et 58_{b} sont simultanément tirés afin de ramener les chariots correspondants 32a et 33a ou 32_{b} et 33_{b}, par conséquent l'arceau principal 12 ou l'arceau principal 13, vers le plancher 19 autrement dit de replier ou escamoter le radome pliant 1.

Une synchronisation d'enroulement des câbles de rappel 52a et 62a ou 52_{b} et 62_{b} des chariots 32a et 33a ou 32_{b} et 33_{b} par les motoréducteurs 55 correspondants est réalisée par un système analogue à celui qui assure la régulation des motoréducteurs 51 a et 61a(figure 10).

Quand les câbles de rappel 52a et 62a ou 52_{b} et 62_{b} sont tirés, les chariots correspondants 32a et 33a ou 32_{b} et 33_{b}, par conséquent l'arceau principal 12 ou l'arceau principal 13, sont ramenés vers le haut, ce qui permet de déployer le radome pliant 1 autrement dit de fermer ce dernier.

Les arceaux principaux 4 et 5 comprennent de préférence un ou plusieurs dispositifs de verrouillage 70 qui permettent de les relier et de bloquer la fermeture du radome pliant 1. Un de ces dispositifs de verrouillage est schématiquement illustré dans la figure 13. Ce dispositif de verrouillage 70 comprend par exemple d'une part un taquet sensiblement rectangulaire 71, solidaire du premier des deux arceaux principaux représenté en traits discontinus et pivotant autour d'un axe perpendiculaire au plan de son corps sous la commande d'un moteur 72, et d'autre part une ouverture rectangulaire 73 formée dans le deuxième 4 de ces arceaux principaux pour le passage de ce taquet 71, et pourvue dans ses bords longitudinaux de rampes opposées montantes 74, 75, représentées en traits discontinus. Quand le taquet 71 passe à travers l'ouverture 73 dans l'arceau principal 4, pivote et remonte les pentes de ces rampes opposées 74,75, l'arceau principal 4 est serré contre l'arceau principal 5 et bloque la fermeture du radome pliant 1. Des joints souples 76, 77 gonflés ou non sont montés sur les surfaces en contact des arceaux principaux 4 et 5 pour renforcer l'étanchéité de la fermeture du radome 1 et éviter le cas échéant des fuites de fluide sous pression créant une pression interne dans ce radome pliant 1. Les dispositifs 70 peuvent être remplacés par tous autres dispositifs de fermeture connus.

Quand le radome 1 est replié ou escamoté, le matériel protégé par ce radome est totalement libre d'être en communication avec l'atmosphère extérieure. Le radome 1 escamoté ne gêne pas le matériel au point de vue vision, transmission ou réception et ne crée pas de perturbations électriques, magnétiques ou lumineuses, assure une protection efficace contre les intempéries et résiste excellement aux vents forts avec une grande sécurité de fonctionnement, ce que les radomes de types connus ne possèdent pas toutes ces caractéristiques. En outre, le radome pliant 1 comprend une structure légère facilitant son installation, et un fonctionnement simple qui facilite son utilisation.

## Revendications

1. Radome de protection contre les intempéries ayant une armature rigide pliante (2) et une couverture souple gonflable (3) formée d' une ou plusieurs parties (24, 25) caractérisé en ce que pour empêcher toute formation de poche consécutive à un dégonflage localisé accidentel, cette couverture (3) est réalisée en double paroi, et compartimentée en fuseaux à section transversale lenticulaire (26), indépendants les uns des autres et gonflables.

2. Radome selon la revendication 1, caractérisé en ce qu'il comprend une combinaison d'une armature rigide pliante (2), d'une couverture souple (3) compartimentée en fuseaux à section transversale lenticulaire gonflables indépendants les uns des autres (26) et d'une pression interne créées dans le radome égale à une pression dynamique d'un vent ayant des caractéristiques prédéterminées.

3. Radome selon l'une des revendications 1 et 2, caractérisé en ce que dans l'armature rigide pliante (2) qui comporte des arceaux principaux et secondaires (4, 5, 6, 7, 8 , 9) pivotants à leurs extrémités, et dans une direction orthogonale à ces arceaux principaux et secondaires, des arceaux auxiliaires (12, 13) pivotant et articulé à ses extrémités, les arceaux principaux (4, 5) et secondaires (6, 7, 8, 9) sont constitués en matériau choisi parmi les profilés, cornières et tubes, et les arceaux auxiliaires (12, 13) sont constitués par des profilés ayant une section transversale en E, définissant chacun deux voies parallèles de coulissement (30a, 30_{b}, 31a, 31 _{b}) présentant individuellement une section transversale en C.

4. Radome selon l'une des revendications 1 et 2, caractérisé en ce que l'armature rigide pliante (2) comprend deux arceaux principaux (4 , 5) pivotant à leurs extrémités, et dans une direction orthogonale à ces arceaux principaux un seul arceau auxiliaire (12) pivotant et articulé à ses extrémités.

5. Radome selon la revendication 3, ayant dans l'armature rigide pliante (2), des axes horizontaux de pivotement des extrémités des arceaux principaux (4, 5) et secondaires (6, 7, 8, 9) respectivement décalés verticalement et latéralement dans leurs supports (10, 11), caractérisé en ce que dans l'armature pliante (2) les axes horizontaux de pivotement des extrémités des arceaux auxiliaires (12, 13) se trouvent dans leurs supports (14, 15, 16, 17) à une hauteur supérieure à celle des axes horizontaux de pivotement des extrémités des arceaux principaux (4, 5) de manière que lors d'une ouverture complète du radome, les arceaux auxiliaires (12, 13) principaux (4, 5) et secondaires (6, 7, 8, 9) sont respectivement superposés.

6. Radome selon l'une des revendications 3 à 5, ayant des arceaux pivotants pourvus à leurs extrémités de secteurs dentés, caractérisé en ce que dans l'armature pliante (2) les arceaux auxiliaires (12 , 13) pivotants autour des axes horizontaux (34) dans des supports (14, 15, 16, 17) sont pourvus à chacun de leurs extrémités d'un système de pivotement comportant un secteur denté (35) et un pignon de commande (36) entraîné à travers un accouplement (37) par un motoréducteur (38).

7. Radome selon l'une des revendications 1 à 6, caractérisé en ce que l'armature pliante (2) comprend un système de manoeuvre de fermeture et d'ouverture pourvu de chariots (32a, 32_{b}, 33a, 33_{b}) qui sont fixés sur des arceaux principaux (4, 5) de cette armature, commandés par des cables et coulissent dans des arceaux auxiliaires (12 , 13) de cette armature.

8. Radome selon la revendication 7, caractérisé en ce que dans le système de manoeuvre de fermeture et d'ouverture, les chariots (32a, 32_{b}, 33a, 33_{b}) comprennent chacun un corps (44) muni de galets de roulement (45) et de galets de guidage (46) s'appuyant sur des parois de fond et de côté des voies de coulissement (30a, 30_{b}, 31a, 31_{b}) formées dans les arceaux auxiliaires (12, 13) de l'armature pliante (2).

9. Radome selon l'une des revendications 7 et 8, caractérisé en ce que dans le système de manoeuvre de fermeture et d'ouverture, les chariots (32ₐ,32_{b}33,ₐ,33_{b}) sont tirés dans des sens diamétralement opposés par des cables de traction (48a, 48_{b}, 58a, 58_{b}) et des cables de rappel (52a, 52_{b}, 62a, 62_{b}) entraînés respectivement par un système comportant un tambour de rangement de cable (49a, 49_{b}, 59a, 59_{b}) un motoréducteur (51 a, 51 _{b}, 61 a, 61 _{b}) et des poulies de renvoi (50a, 50_{b}, 60a, 60_{b}).

10. Radome selon la revendication 9, caractérisé en ce que le système de manoeuvre de fermeture et d'ouverture, les motoréducteurs (51a, 51_{b}, 61a, 61_{b}) dont l'un (51 a, 51 _{b}) est commandé ou piloté, sont synchronisés dans leur fonctionnement par un système comprenant deux dynamotachymétriques (65a, 65_{b}, 66a, 66_{b}) montés sur les arbres de ces motoréducteurs, un comparateur (67a, 67_{b}) des données émises par ces dynamotachymétriques, un amplificateur (68a, 68_{b}) du signal de sortie de ce comparateur, et un variateur de vitesse (69a, 69_{b}) recevant le signal de commande issu de cet amplificateur et rectifiant la vitesse du motoréducteur asservi (61a, 61b) pour la rendre égale à celle du motoréducteur piloté (51 a, 1 b).

11. Radome selon la revendication 6, caractérisé en ce que dans le système de pivotement des arceaux auxiliaires (12, 13) les motoréducteurs (38a, 38_{b}) dont l'un (38_{b}) est commandé ou piloté, sont synchronisés par un système comprenant deux dynamotachymétriques (39a, 39_{b}) montés respectivement sur des arbres de ces motoréducteurs, un comparateur (40) des données émises par ces dynamotachymétriques, un amplificateur (41) du signal de sortie de ce comparateur, et un variateur de vitesse (42) recevant le signal de commande issu de cet amplificateur et rectifiant la vitesse du motoréducteur asservi (38a) pour la rendre égale à la vitesse du motoréducteur piloté (38_{b}).

## Patentansprüche

1. Wetterschutzkuppel mit einer zusammenklappbaren starren Armierung (2) und einer aus einem oder mehreren Teilen (24, 25) bestehenden aufblasbaren elastischen Abdeckung, dadurch gekennzeichnet, daß zur Vermeidung jeglicher Taschenbildung infolge einer unbeabsichtigten örtlich begrenzten Luftentleerung diese Abdeckung (3) doppelwandig ausgeführt und in voneinander unabhängige und aufblasbare Kugelsegmente linsenförmigen Querschnitts (26) unterteilt ist.

2. Kuppel nach Anspruch 1, dadurch gekennzeichnet, daß sie eine Kombination einer zusammenklappbaren starren Armierung (2), einer in voneinander unabhängige und aufblasbare Kugelsegmente linsenförmigen Querschnitts (26) unterteilten biegsamen Abdeckung (3), und eines in der Kuppel geschaffenen Innendrucks umfaßt, der einem dynamischen Winddruck mit vorgegebenen Merkmalen entspricht.

3. Kuppel nach einem der Ansprüche 1 und 2, dadurch gekennzeichnet, daß in der zusammenklappbaren starren Armierung (2), die Haupt- und Nebenbögen (4, 5, 6, 7, 8, 9) umfaßt, die an ihren Enden schwenkbar sind, und in einer zu diesen Haupt- und Nebenbögen orthogonalen Richtung schwenkbare und an ihren Enden gelenkig gelagerte Hilfsbögen (12, 13), die Hauptbögen (4, 5) und Nebenbögen (6, 7, 8, 9) aus Material bestehen, das aus Profilstählen, Winkelstählen und Röhren gewählt ist, und die Hilfsbögen (12, 13) aus Profilstählen bestehen, die einen E-förmigen Querschnitt haben und je zwei parallele Gleitbahnen (30a, 30_{b}, 31a, 31_{b}) abgrenzen, die jede einen C-förmigen Querschnitt aufweisen.

4. Kuppel nach einem der Ansprüche 1 und 2, dadurch gekennzeichnet, daß die zusammenklappbare starre Armierung (2) zwei Hauptbögen (4, 5) umfaßt, die an ihren Enden schwenkbar sind, und in einer zu diesen Hauptbögen orthogonalen Richtung einen einzigen Hilfsbogen (12), der schwenkbar und an seinen Enden gelenkig gelagert ist.

5. Kuppel nach Anspruch 3, die in der zusammenklappbaren starren Armierung (2) horizontale Schwenkachsen der Enden der Hauptbögen (4, 5) und Nebenbögen (6, 7, 8) hat, die jeweils vertikal und seitlich in ihren Stützen (10, 11) versetzt sind, dadurch gekennzeichnet, daß sich in der zusammenklappbaren Armierung (2) die horizontalen Schwenkachsen der Enden der Hilfsbögen (12, 13) in ihren Stützen (14, 15, 16, 17) in einer größeren Höhe befinden, als die der horizontalen Schwenkachsen der Enden der Hauptbögen (4, 5), so daß bei einer vollständigen Öffnung der Kuppel die Hilfsbögen (12, 13), Hauptbögen (4, 5) und Nebenbögen (6, 7, 8, 9) jeweils übereinanderliegen.

6. Kuppel nach einem der Ansprüche 3 bis 5, mit schwenkbaren Bögen, die an ihren Enden mit Zahnsegmenten versehen sind, dadurch gekennzeichnet, daß in der zusammenklappbaren Armierung (2) die um horizontale Achsen (34) in Stützen (14, 15, 16,17) schwenkbaren Hilfsbögen (12,13) an jedem ihrer Enden mit einem Schwenksystem versehen sind, das ein Zahnsegment (35) und ein über eine Kupplung (37) durch einen Getriebemotor (38) angetriebenes Antriebsritzel (36) umfaßt.

7. Kuppel nach einem der Ansprüche 1 bis 6, dadurch gekennzeichnet, daß die zusammenklappbare Armierung (2) ein Betätigungssystem zum Schließen und Öffnen enthält, das mit Schlitten (32ₐ, 32_{b}, 33ₐ, 33_{b}) versehen ist, die auf Hauptbögen (4, 5) dieser Armierung befestigt sind, gesteuert durch Kabel und in Hilfsbögen (12, 13) dieser Armierung gleitend.

8. Kuppel nach Anspruch 7, dadurch gekennzeichnet, daß in dem Betätigungssystem zum Schließen und Öffnen jeder der Schlitten (32ₐ, 32_{b}, 33ₐ, 33_{b}) einen Körper (44) umfaßt, der mit Laufrollen (45) und Führungsrollen (46) versehen ist, die auf den Boden- und Seitenwänden der in den Hilfsbögen (12, 13) der zusammenklappbaren Armierung (2) ausgebildeten Gleitbahnen (30ₐ, 30_{b}, 31ₐ, 31_{b}) aufliegen.

9. Kuppel nach einem der Ansprüche 7 und 8, dadurch gekennzeichnet, daß in dem Betätigungssystem zum Schließen und Öffnen die Schlitten (32ₐ, 32_{b} 33a, 33_{b}) durch Zugkabel (48a, 48_{b}, 58a, 58_{b}) und Rückzugkabel (52ₐ, 52_{b}, 62ₐ, 62_{b}), die jeweils durch ein System angetrieben werden, das eine Kabelführungstrommel (49ₐ, 49_{b}, 59ₐ, 59_{b}), einen Getriebemotor (51 ₐ, 51b, 61ₐ, 61_{b}) und Umlenkrollen (50a, 50_{b}, 60a, 60_{b}) umfaßt, in diametral entgegengesetzte Richtungen gezogen werden.

10. Kuppel nach Anspruch 9, dadurch gekennzeichnet, daß das Betätigungssystem zum Schließen und Öffnen und die Getriebemotoren (51ₐ, 51b, 61a, 61_{b}), von denen der eine (51a, 51b) gesteuert oder nachgesteuert wird, in ihrem Betrieb durch ein System synchronisiert werden, das zwei Drehzahlgeber (65ₐ, 65_{b}, 66a, 66_{b}) umfaßt, die auf den Wellen dieser Getriebemotoren montiert sind, einen Komparator (67a, 67_{b}) für die von diesen Drehzahlgebern ausgegebenen Daten, einen Verstärker (68ₐ, 68_{b}) des Ausgangssignals dieses Komparators, und einen Drehzahlregler (69ₐ, 69_{b}), der das aus diesem Verstärker stammende Steuersignal empfängt und die Drehzahl des nachgeregelten Getriebemotors (61a, 61 _{b}) berichtigt, um sie derjenigen des nachgesteuerten Getriebemotors (51 ₐ, 51 _{b}) anzugleichen.

11. Kuppel nach Anspruch 6, dadurch gekennzeichnet, daß in dem Schwenksystem der Hilfsbögen (12, 13) die Getriebemotoren (38ₐ, 38_{b}), von denen der eine (38_{b}) gesteuert oder nachgesteuert wird, durch ein System synchronisiert sind, das zwei Drehzahlgeber (39ₐ, 39_{b}) umfaßt, die jeweils auf den Wellen dieser Getriebemotoren montiert sind, einen Komparator (40) für die von diesen Drehzahlgebern ausgegebenen Daten, einen Verstärker (41) des Ausgangssignals dieses Komparators, und einen Drehzahlregler (42), der das aus diesem Verstärker stammende Steuersignal empfängt und die Drehzahl des nachgeregelten Getriebemotors (38ₐ) berichtigt, um sie der Drehzahl des nachgesteuerten Getriebemotors (38_{b}) anzugleichen.

## Claims

1. A radome for protection against weather conditions comprising a folding rigid shield (2) and a supple inflatable covering (3) formed by one or more parts (24 and 25), characterized in that in order to prevent any billowing upon any accidental localized deflation taking place, said covering (3) is made with a double wall and made in a compartment configuration with spherical segment compartments as mutually independent segments (26), which have a lenticular cross section, and are able to be inflated.

2. The radome as claimed in claim 1, characterized in that it comprises the combination of a rigid folding shield (2), of a supple covering (3) configured as compartments in the form of inflatable mutually independent spherical segments (26) with a lenticular cross section and of an internal pressured maintained in the radome equal to the dynamic pressure of a wind having predetermined characteristics.

3. The radome as claimed in either claim 1 or claim 2, characterized in that in the rigid folding shield (2), which comprises principal and secondary bows (4, 5, 6, 7, 8 and 9) pivoting at their ends, and in a direction at a right angle to these principal and secondary bows, auxiliary bows (12 and 13) pivoting and articulated at their ends, the principal bows (4 and 5) and the secondary bows (6, 7, 8 and 9) are made of a material selected from the group: girder, cornice and tubes, and the auxiliary bows (12 and 13) are constituted by girders having an E cross section, each defining two parallel paths (30a, 30_{b}, 31a and 31 _{b}) individually presenting a C cross section.

4. The radome as claimed in either claim 1 or claim 2, characterized in that the rigid folding shield (2) comprises two principal bows (4 and 5) pivoting at their ends, and, in a direction at a right angle to these principal bows, a single auxiliary bow (12) pivoting and articulated at its ends.

5. The radome as claimed in claim 3 having, in the rigid folding shield (2), horizontal pivot axes for the ends of the principal bows (4 and 5) and of the secondary bows (6, 7, 8 and 9) respectively offset vertically and laterally in their supports (10 and 11), characterized in that in the folding shield (2) the horizontal pivot axes of the ends of the auxiliary bows (12 and 13) are located in their supports (14, 15, 16 and 17) at a height greater than that of the horizontal pivot axes of the principal axes (4 and 5) in such a manner that on completely opening the radome the auxiliary (12 and 13), principal (4 and 5) and secondary (6, 7, 8 and 9) bows are respectively superposed.

6. The radome as claimed in any one of the claims 3 through 5 having pivoting bows with toothed sectors at their ends, characterized in that in the folding shield (2) the auxiliary bows (12 and 13) pivoting about the horizontal axes (34) in the supports (14, 15, 16 and 17) are provided at each of their ends with a pivoting system comprising a toothed sector (35) and an operating pinion (36) driven via a coupling (37) by a motor (38) with reduction gearing.

7. The radome as claimed in any one of the claims 1 through 6, characterized in that the folding shield (2) comprises a manoeuvring system for closing and opening provided with carriages (32a, 32_{b}, 33a and 33_{b}) which are fixed on principal bows (4 and 5) of this shield and driven by cables and slide in the auxiliary bows (12 and 13) of this shield.

8. The radome as claimed in claim 7, characterized in that in the maneuvering system for closing and opening, the carriages (32a, 32_{b}, 33a and 33_{b}) each comprise a member (44) provided with bearing rollers (45) and guiding rollers (46) bearing on the walls of the bottom and of the side of the sideways (30a, 30_{b}, 31 a and 31 _{b}) formed in the auxiliary bows (12 and 13) of the folding shield (2).

9. The radome as claimed in either claim 7 or claim 8, characterized in that in the maneuvering system for closing and opening, the carriages (32a, 32_{b}, 33a and 33_{b}) are drawn in diametrically opposite directions by traction cables (48a, 48_{b}, 58a and 58_{b}) and return cables (52a, 52_{b}, 62a and 62_{b}) respectively entrained by a system comprising a cable take up drum (49a, 49_{b}, 52a and 59_{b}), a motor (51 a, 51 _{b}, 61a and 61_{b}) and return pulleys (50a, 50_{b}, 60a and 60b).

10. The radome as claimed in claim 9, characterized in that the maneuvering system for closing and opening, the motors (51 a, 51 _{b}, 61 a and 61 _{b}) with reduction gearing, of which one (51a and 51_{b}) is controlled or piloted, are synchronized in operation by a system comprising two tachogenerators (65a, 65_{b}, 66a and 66_{b}) mounted on the shafts of such motors with reduction gearing, comparator (67a and 67_{b}) for data from the tachogenerators, an amplifier (68a and 68_{b}) for the output signal of this comparator, and a speed change means (69a and 69_{b}) receiving the control signal of this amplifier and correcting the speed of the controlled motor (61 a and 61 _{b}) with reduction gearing in order to render it equal to that of the piloted motor (51a and 51b) with reduction gearing.

11. The radome as claimed in claim 6, characterized in that in the pivoting system of the auxiliary bows (12 and 13) the motors (38a and 38_{b}) with reduction gearing, of which one (38_{b}) is controlled or piloted, are synchronized by a system comprising two tachogenerators (39a and 39_{b}) placed respectively on the shafts of these motors with reduction gearing, a comparator (40) for data from these tachogenerators, an amplifier (41) for the output signal of this comparator, and a speed change means (42) receiving the control signal from this amplifier and correcting the speed of the controlled motor (38a) with reduction gearing in order to render it equal to the speed of the piloted motor (38_{b}) with reduction gearing.
